# FASCICULE DE BREVET EUROPEEN

(11) **EP 0 928 947 B1**
(45) Date de publication et mention de la délivrance du brevet: **06.08.2003**
(21) Numéro de dépôt: 99400012.3
(22) Date de dépôt: 05.01.1999
(51) Int. Cl.: F42B 3/113

(54) **Application optopyrotechnique de démolition d'une installation.**
Optopyrotechnische Sprengverwendung einer Installation.
Opto-pyrotechnic demolition application of an installation.

(30) Priorité: 07.01.1998 FR 9800084
(43) Date de publication de la demande: 14.07.1999
(73) Titulaire: Cardem Demolition S.A., 67802 Bischheim Cedex (FR)
(72) Inventeur: Barbiche, Robert Patrick, 67800 Hoenheim (FR)
(74) Mandataire: Poulin, Gérard

(56) Documents cités:
- US-A- 4 391 195
- US-A- 5 031 187
- US-A- 5 206 455

## Description

### Domaine technique

L'invention concerne une installation conçue pour assurer la démolition ou la destruction, à l'aide d'explosifs, de constructions telles que des immeubles, des bâtiments industriels, des ouvrages d'art, de roches et d'une manière générale de toute structure naturelle ou ayant fait l'objet d'une édification préalable (bâtiments, travaux publics, travaux souterrains, carrières, etc.).

### Etat de la technique

Lorsque des constructions, ouvrages d'art, matériaux, etc. sont détruits à l'aide d'explosifs, un grand nombre de petites charges explosives est placé dans des trous forés dans les structures des ouvrages à démolir.

Actuellement, ces petites charges sont amorcées par des détonateurs électriques de moyenne ou haute intensité, qui sont mis à feu électriquement à l'aide d'exploseurs.

Plus précisément, afin de limiter les nuisances telles que les vibrations, le souffle, le bruit, etc., l'explosion globale est décomposée en une multitude de petites explosions espacées entre elles dans le temps.

A cet effet, on utilise habituellement des détonateurs électriques à micro-retard, groupés par séries (par exemple de vingt unités). Un espacement dans le temps (par exemple de 25 millièmes de seconde) est prévu entre chaque détonateur d'une même série.

On utilise aussi habituellement des exploseurs de type séquentiel, assurant la mise à feu de plusieurs lignes de détonateurs de façon espacée dans le temps. Plusieurs exploseurs séquentiels peuvent alors être accouplés.

Lorsqu'elles sont destinées à assurer la démolition d'un immeuble d'habitation, les installations existantes fonctionnant selon ce principe comprennent 1500 à 2000 détonateurs par tir. Du fai de l'espacement des explosions déclenchées par l'installation, le tir peut durer jusqu'à 3 à 4 secondes. Ce tir fait suite à des travaux de minage et d'amorçage préalables qui peuvent durer 3 à 4 jours, voire une semaine.

Avec les installations actuelles, des amorçages intempestifs ou des avaries peuvent se produire pendant toute la durée des travaux préalables de minage et d'amorçage.

Le principal risque d'amorçage intempestif résulte des courants vagabonds pouvant se produire autour des charges amorcées. Ces courants vagabonds peuvent avoir différentes origines telles que la foudre, et les courants provenant de réseaux électriques aériens ou situés dans le sol, les courants provenant d'installations électriques voisines en service (transformateurs électriques, lignes caténaires de chemins de fer ou de tramways, lampes d'éclairage etc.) et les courants naturels circulant en sous-sol dans le cas de forages de tunnels.

La mise à feu intempestive des charges peut aussi avoir pour origine l'utilisation d'appareils électroniques tels que des radios, des talkies-walkies, des téléphones portables, etc. à proximité de ces charges.

Une mise à feu intempestive des détonateurs peuvent aussi se produire lors du transport ou lors du stockage, par exemple en raison de courants vagabonds ou d'accidents d'origines diverses.

Etant donné que les travaux de minage peuvent durer 3 à 4 jours voire une semaine, il existe également un risque pour que des charges préalablement installées soient mises à feu de façon malintentionnée, à l'aide d'une simple pile électrique ou d'une batterie.

D'autre part, lorsque la construction à démolir concerne l'industrie nucléaire, comme c'est notamment le cas pour la démolition d'une centrale nucléaire, les installations de démolition existantes à mise à feu électrique ne peuvent être utilisées, compte tenu des perturbations qui existent dans un milieu radioactif intense.

Les installations de démolition existantes à mise à feu électrique sont également sujettes à des ratés qui peuvent affecter le travail de démolition. Ces ratés ont notamment pour origine des fils électriques coupés ou en contact avec des masses métalliques telles que des grillages de protection, des équipements métalliques des immeubles à démolir, etc.. Lorsque la construction à démolir est un important ouvrage métallique tel qu'une centrale thermique, les ratés peuvent aussi avoir pour origine des champs électriques produits par l'énorme masse de ferraille du bâtiment.

En outre, les détonateurs électriques utilisés dans les installations de démolition existantes peuvent être volés et facilement réutilisés aussi bien lors de leur transport ou de leur stockage qu'après leur mise en place dans la construction à démolir.

Enfin, il est à noter que lorsqu'une telle installation de démolition présente des anomalies dans les circuits, ces anomalies sont très longues et dangereuses à détecter. En effet, s'il est possible de savoir quelle ligne est défectueuse, l'endroit exact de la rupture du circuit, ne peut être connu avec précision.

Le document US-A-5 206 455 décrit un système apte à détruire un lanceur, en cas de dysfonctionnement. Des diodes laser ou des sources laser à barreau solide pompé sont utilisées pour mettre à feu des initiateurs pyrotechniques de charges, au travers de câbles à fibres optiques.

Le document US-A-5 031 187 propose de réaliser un réseau plan de diodes laser agencées en matrice, de façon à pouvoir être commandées sélectivement.

### Expose de l'invention

L'invention a précisément pour objet une installation de démolition, dont la conception originale lui permet de supprimer tous les inconvénients des installations existantes à commande électrique, en éliminant notamment tout risque de mise à feu accidentelle ou malintentionnée, aussi bien lors des travaux de minage et d'amorçage que lors du stockage et du transport préalables des composants de l'installation, lorsque ladite installation est appliquée à la démolition de bâtiments ou de structures naturelles.

Conformément à l'invention, ce résultat est obtenu au moyen d'une application à la démolition de bâtiments ou de structure naturelles, d'une installation comprenant au moins deux groupes indépendants de composants, incluant chacun :
- une centrale de commande à plusieurs sorties, comportant au moins une source laser et au moins un interrupteur de commande de ladite source laser, dont une fermeture provoque l'émission, par la source laser, d'un premier faisceau laser à au moins l'une desdites sorties ;
- des initiateurs pyrotechniques à commande optique, disposés en des emplacements déterminés d'une structure à détruire ; et
- des fibres optiques reliant chacun des initiateurs pyrotechniques à l'une des sorties de la centrale de commande.

Dans une installation ainsi conçue, la mise à feu des initiateurs pyrotechniques s'effectue uniquement par voie optique au travers des fibres optiques. Cette mise à feu est donc totalement insensible aux courants vagabonds. Cela procure une sécurité optimale, notamment lorsque la construction à démolir est située dans ou à proximité de postes électriques, ou sous des lignes caténaires. D'autre part, un temps orageux est sans influence sur l'avancement et la sécurité des travaux.

La caractéristique précitée permet également de démolir sans risque des constructions situées dans des grands centres urbains, malgré le grand nombre d'appareils électroniques présents dans ces centres.

Par ailleurs, une mise à feu déclenchée par des personnes malintentionnées est exclue, car il faudrait que ces personnes possèdent un laser et que celui-ci soit compatible avec la fréquence précise du laser employé dans l'installation.

Etant donné que la commande de mise à feu s'effectue par voie optique, aucune masse métallique ne peut perturber l'amorçage. La sécurité pendant le transport et pendant le stockage des composants est également assurée.

De plus, les détonateurs à commande optique ne peuvent être utilisés en cas de vol.

Enfin, un calculateur permet de déterminer aisément l'endroit d'une rupture éventuelle dans les fibres optiques.

Dans une première forme de réalisation de l'invention, les sources laser sont des sources à barreau solide pompé, fonctionnant en mode relaxé. Chaque centrale de commande comprend alors une seule source laser et un premier coupleur diviseur optique présentant une entrée optique primaire apte à recevoir le faisceau laser émis par la source laser et plusieurs sorties formant les sorties de la centrale de commande.

Dans chacun des groupes, au moins certaines des fibres optiques relient alors plusieurs initiateurs pyrotechniques à l'une des sorties de la centrale de commande au travers d'au moins un deuxième coupleur diviseur optique.

Avantageusement, chaque centrale de commande comprend une entrée optique secondaire et des premiers moyens de renvoi aptes à diriger vers l'entrée du premier coupleur diviseur optique un faisceau laser supplémentaire pénétrant dans la centrale de commande par son entrée optique secondaire. Une source laser supplémentaire commune à tous les groupes est alors prévue, de façon à émettre le faisceau laser supplémentaire, lorsque cela s'avère nécessaire par suite d'une défaillance de la source laser de l'une des centrales de commande.

Chaque centrale de commande peut aussi comprendre une entrée auxiliaire de contrôle et des deuxièmes moyens de renvoi, aptes à établir un trajet optique dérivé entre l'entrée auxiliaire du contrôle et l'entrée du coupleur diviseur optique de cette centrale de commande. Cet agencement permet notamment de contrôler l'intégrité des fibres optiques au moyen d'une source de lumière visible placée devant l'entrée auxiliaire de contrôle.

Chaque centrale de commande comprend ce préférence un obturateur escamotable apte à être placé entre la source laser et l'entrée du coupleur diviseur optique.

Les deuxièmes moyens de renvoi sont formés sur cet obturateur escamotable, lorsque celui-ci occupe une position active d'obturation.

Chaque centrale de commande peut aussi comprendre un interrupteur de sécurité monté en série avec l'interrupteur de commande de la source laser.

Dans une deuxième forme de réalisation de l'invention, les sources laser sont des diodes laser. Chaque centrale de commande comprend alors autant de diodes laser que de sorties et chaque diode laser est reliée optiquement à l'une de ces sorties.

Dans cette deuxième forme de réalisation de l'invention, chacune des diodes laser peut être montée en série avec un interrupteur de commande distinct dans chacune des centrales de commande. Dans ce cas, un interrupteur commun de sécurité est monté en série avec toutes les diodes laser de chaque centrale de commande.

En variante, dans chacune des centrales de commande, les diodes laser forment une matrice de n lignes et m colonnes, les diodes laser de chaque ligne étant montées en série avec un premier interrupteur de commande et les sorties des diodes laser de chaque colonne étant reliées à un deuxième interrupteur de commande.

### Brève description des dessins

On décrira à présent, à titre d'exemples non limitatifs, différentes formes de réalisation de l'invention, en se référant aux dessins annexés, dans lesquels :
- la figure 1 représente schématiquement une installation de démolition de constructions, illustrant une première forme de réalisation de l'invention ;
- la figure 2 représente schématiquement les éléments constitutifs de l'un ces blocs de commande de l'installation de la figure 1 ;
- la figure 3 est une vue schématique comparable à la figure 1, illustrant une deuxième forme de réalisation de l'invention ;
- la figure 4 est une vue qui représente schématiquement une première réalisation possible d'une centrale de commande dans l'installation de la figure 3 ; et
- la figure 5 est une vue comparable à la figure 4, illustrant schématiquement une variante de réalisation d'une centrale de commande équipant l'installation de la figure 3.

### Description de formes de réalisation préférées de l'invention

Dans la première forme de réalisation de l'invention illustrée sur les figures 1 et 2, l'installation de démolition comprend plusieurs groupes totalement indépendants, comprenant chacune une centrale de commande 10, un certain nombre d'initiateurs pyrotechniques 12 à commande optique, ainsi que des fibres optiques 14 reliant chacun des initiateurs pyrotechniques 12 à l'une ces sorties 18 de la centrale de commande 10 du groupe corresoondant.

Sur la figure 1, on a représenté seulement deux groupes indépendants d'une installation de démolition conforme à l'invention. Dans la pratique, le nombre de groupes indépendants de l'installation n'est pas limité et peut être un nombre quelconque supérieur ou égal à 2. Par convention, on appelle K le nombre de groupes indépendants de l'installation.

Chacune des centrales de commande 10 comprend dans ce cas une seule source laser 16, constituée par une source laser à barreau solide pompé, fonctionnant en mode relaxé, c'est-à-dire sans déclenchement à l'aide de cellules de Pockels ou de tout autre moyen similaire. Les caractéristiques d'une telle source laser sont celles d'un train d'impulsions relativement long (environ 150 µs), capable de délivrer une puissance instantanée de l'ordre de quelques dizaines de kilowatts optiques.

Ce niveau de puissance des sources laser 16 autorise la division du faisceau laser , successivement à l'intérieur même de chaque centrale de commande 10, puis éventuellement en aval de cette centrale.

A l'intérieur de chacune des centrales de commande 10 et comme l'illustre plus précisément la figure 2, la division du faisceau laser est assurée par un premier coupleur diviseur optique 22. Ce premier coupleur diviseur optique 22 présente une entrée unique, située sur le chemin optique de la source laser 16, de façon à recevoir le faisceau laser émis par cette source. Le coupleur diviseur optique 22 comprend également N sorties formant les sorties 18 de la centrale de commande 10.

Dans la pratique, le nombre des sorties 18 de chacune des centrales de commande 10 est compris, par exemple, entre quatre et douze. Il est à noter que le nombre de sorties 18 des centrales de commande 10 de chacun des groupes peut être identique ou différent d'un groupe à l'autre, sans sortir du cadre de l'invention.

Comme on l'a représenté schématiquement et seulement de façon partielle sur la figure 1, les fibres optiques 14 permettent de relier chacune des sorties 18 des centrales de commande 10 selon le cas à un ou plusieurs des initiateurs pyrotechniques 12 du groupe considéré.

Ainsi, on a représenté dans le haut de la figure 1 le cas d'un initiateur pyrotechnique 12 dont l'entrée optique est reliée directement à l'une ces sorties 18 de la centrale de commande 10 correspondante par une fibre optique 14, sans qu'aucun organe ne soit interposé sur le trajet de la fibre optique.

Au contraire, toutes les autres liaisons représentées entre les sorties des centrales de commande 10 et les entrées optiques des initiateurs pyrotechniques 12 sont conçues de façon à relier plusieurs initiateurs pyrotechniques 12 à une même sortie 18. A cet effet, on interpose entre les sorties 18 concernées et les initiateurs 12 prévus pour être reliés à ces sorties des deuxièmes coupleurs diviseurs optiques 20.

De façon plus précise, chacun des deuxièmes coupleurs diviseurs optiques 20 présente une entrée unique, qui est reliée à l'une des sorties 18 de la centrale de commande 10 correspondante par une première fibre optique 14, ainsi que plusieurs sorties dont chacune est reliée à l'un des initiateurs pyrotechniques 12 par une fibre optique correspondante 14.

Les deuxièmes coupleurs diviseurs optiques 20 utilisés dans l'installation peuvent être tous identiques ou de types différents. Leur nombre de sorties est compris, par exemple, entre 4 et 12.

En choisissant le nombre des sorties des coupleurs diviseurs 22 et 20, on doit veiller à ce que la puissance et l'énergie acheminées à chacun des initiateurs pyrotechniques 12 soit suffisante pour en assurer la mise à feu. En effet, la puissance et l'énergie acheminées dépendent des caractéristiques de la source laser 16 contenue dans la centrale de commande 10 et de l'atténuation totale découlant de la mise en cascade de plusieurs coupleurs diviseurs sur la ou les voies considérées.

Cette observation est confirmée par l'expression approchée de la puissance PD (en dB_{ω}) disponible pour un initiateur 12 quelconque, qui est donnée par la formule suivante, dans le cas d'un groupe comprenant une centrale de commande à N sorties 18 et un deuxième coupieur diviseur optique 20 à M sorties interposé entre l'une des sorties de la centrale de commande 10 et l'initiateur pyrotechnique 12 considéré :$\text{PD = PS + 10 log} \frac{\text{1}}{\text{N}} \text{+ 10 log} \frac{\text{1}}{\text{X}} \text{+ Σ,}$ où
- PS représente la puissance délivrée par la source laser (en dB_{ω}) et
- Σ représente la somme des pertes imputables à la liaison optique et aux coupleurs optiques.

Les initiateurs pyrotechniques 12 sont des détonateurs à commande optique, aptes à commander l'amorçage de charges explosives mises en place dans des trous forés dans les structures de la structure à démolir. Les détonateurs à commande optique peuvent être constitués selon le cas soit par des détonateurs à retard classiques auxquels on a adapté une entrée optique, soit par des opto-détonateurs existants conçus pour l'industrie spatiale tels que ceux qui sont décrits, par exemple, dans les documents FR-A-2 615 609 et FR-A-2 646 901.

Dans l'architecture de l'installation de démolition ainsi conçue, tous les initiateurs d'un même groupe sont mis à feu simultanément. En revanche, l'indépendance entre les groupes permet de les commander séparément avec des retards programmés. De même, il est ainsi possible d'assurer une redondance des initiateurs pyrotechniques en plaçant en des emplacements voisins des initiateurs appartenant à des groupes différents.

Comme l'illustre plus précisément la figure 2, chacune des centrales de commande 10 comprend un circuit d'alimentation électrique de la source laser 16. Ce circuit d'alimentation électrique comprend, en série entre un connecteur d'entrée apte à être raccordé à une source extérieure (non représentée) et la source laser 16, un interrupteur de sécurité 24, un convertisseur basse tension/haute tension 26, ainsi qu'un interrupteur 28 de commande de la source laser 16. Lorsque ce circuit d'alimentation est relié à la source d'alimentation électrique extérieure, la mise en oeuvre de la source laser 16 suppose la fermeture de chacun des interrupteurs 24 et 28.

Le faisceau laser émis par la source laser 16 lors de sa mise en oeuvre est transmis à l'entrée du coupleur diviseur optique 22 par une optique d'adaptation 30.

En amont de l'optique d'adaptation 30, un obturateur escamotable 32 est placé sur le chemin optique qui relie la source laser 16 à l'entrée du coupleur diviseur optique 22. Cet obturateur escamotable 32 est commandé par un moteur 34 qui permet de le déplacer entre une position passive escamotée, dans laquelle l'obturateur 32 n'est pas placé sur le chemin optique précité, et une position active d'obturation, représentée sur la figure 2, dans laquelle l'obturateur est placé sur ce chemin optique.

L'obturateur escamotable 32 et l'interrupteur de sécurité 24 constituent deux organes de sécurité supprimant tout risque de mise à feu intempestive par suite d'une fermeture inopinée de l'interrupteur de commande 28.

Comme l'illustre schématiquement la figure 2, l'obturateur escamotable 32 présente une face réfléchissante inclinée 32a, tournée vers l'optique d'adaptation 30 lorsque l'obturateur occupe sa position active d'obturation. Cette face réfléchissante inclinée 32a de l'obturateur escamotable 32 constitue des moyens de renvoi, susceptibles de diriger vers l'entrée du coupleur diviseur optique 22 un faisceau lumineux pénétrant dans la centrale de commande 10 par une entrée auxiliaire de contrôle (non représentée) ou, au contraire, de diriger vers cette entrée auxiliaire de contrôle un faisceau lumineux en provenance d'une ou plusieurs des lignes formées par les fibres optiques 14.

Cet agencement permet de contrôler, de différentes manières, l'intégrité de l'installation. Ainsi, une puissance connue, limitée, peut être injectée par l'entrée auxiliaire de contrôle. La mesure de la fraction restituée sur chacune des sorties optiques peut alors être comparée au calcul prévisionnel pour effectuer un premier contrôle.

A l'inverse, la mesure peut être effectuée en injectant une puissance connue à partir de l'extrémité de la ligne supposée défaillante, en utilisant éventuellement un moyen de réflectrométrie classique placé en face de l'entrée auxiliaire. Un éventuel défaut peut ainsi être localisé puisque chaque ligne est indépendante dans le sens de son extrémité vers le bloc de commande 10.

L'entrée auxiliaire de contrôle peut en outre être utilisée par l'opératour effectuant la connexion ces initiateurs pyrotechniques 12, pour vérifier qu'il s'agit de la bonne ligne, par simple visualisation d'une source lumineuse 36 (figure 2) placée en face de l'entrée auxiliaire de contrôle et choisie dans le domaine du visible.

En outre, chacune des centrales de commande 10 est munie d'une entrée optique secondaire 40 et de moyens de renvoi permettant de diriger un faisceau laser supplémentaire vers l'entrée du coupleur diviseur optique 22, au travers de l'optique d'adaptation 30, dans le cas où la source laser 16 de cette centrale de commande serait défaillante.

Comme on l'a illustré schématiquement sur la figure 2, l'entrée optique secondaire 40 est munie d'une optique d'adaptation appropriée et les moyens de renvoi comprennent un organe de renvoi fixe tel qu'un miroir 42, ainsi qu'un organe de renvoi mobile tel qu'un miroir 44.

L'organe de renvoi mobile 44 est commandé par un moteur 46 qui permet de le déplacer entre une position passive escamotée (figure 2) et une position active. Dans cette dernière position, le dispositif de renvoi mobile 44 dirige le faisceau laser supplémentaire, qui pénètre dans la centrale de commande 10 par son entrée secondaire 40, vers l'entrée du coupleur diviseur optique 22. Plus précisément, le faisceau laser supplémentaire rentrant dans la centrale de commande 10 par l'entrée secondaire 40 est renvoyé par le dispositif de renvoi fixe 42 vers le dispositif de renvoi mobile 44 et ce dernier est interposé entre la sortie de la source laser 16 et l'obturateur escamotable 32, lorsqu'il est placé dans sa position active.

L'ensemble de l'installation comprend en outre une source laser supplémentaire 48 (figure 1) commune à tous les groupes, et susceptible d'être utilisée lors d'un tir si la source laser 16 de l'une des centrales de commande 10 s'avère défaillante. A cet effet, la source laser supplémentaire 48 est amenée en face de l'entrée optique secondaire 40 de la centrale de commande 10 correspondante.

On décrira à présent, en se référant aux figures 3 à 5, une deuxième forme de réalisation de l'invention.

Cette deuxième forme de réalisation se distingue essentiellement de la première par la nature des sources laser, qui sont constituées par des diodes laser 16. Etant donné que la puissance et l'énergie délivrées par une diode laser sont sensiblement inférieures à celles qui sont délivrées par une source laser à barreau solide pompé, comme dans la première forme de réalisation décrite, on utilise dans ce cas une source laser distincte pour chaque initiateur pyrotechnique 12 et la présence de coupleurs diviseurs optiques est exclue.

Comme l'illustre la figure 3, l'architecture générale de l'installation reste toutefois très proche de celle décrite précédemment en se référant à la figure 1. Ainsi, l'installation est formée d'un certain nombre de groupes indépendants comprenant chacun une centrale de commande 10 à plusieurs sorties 18, des initiateurs pyrotechniques 12, et des fibres optiques 14 reliant les sorties 18 de chaque centrale de commande aux initiateurs pyrotechniques 12. Plus précisément, le nombre des sorties 18 est égal dans ce cas à celui des initiateurs pyrotechniques 12 et une fibre optique 14 relie individuellement chacune des sorties 18 à l'un des initiateurs pyrotechniques 12.

Dans la solution de base de cette deuxième forme de réalisation de l'invention, illustrée sur la figure 4, chacune des centrales de commande 10 comprend autant de diodes laser 16 que de sorties 18, le faisceau laser issu de chaque diode étant dirigé vers une sortie correspondante. Par ailleurs, toutes les diodes laser 16 sont montées électriquement en parallèle dans un circuit électrique d'alimentation prévu pour être connecté à une source extérieure d'alimentation électrique basse tension, illustrée en 49 sur la figure 3.

Plus précisément, un interrupteur de commande 28 est monté en série sur chacune des diodes laser 16, en amont de celles-ci. En d'autres termes, si l'on désigne par N le nombre de sorties 18 de la centrale de commande 10, le circuit électrique comprend N branches parallèles incluant successivement un interrupteur de commande 28 et une diode laser 16. A l'intérieur de la centrale de commande 10, toutes ces branches sont raccordées sur une ligne d'alimentation commune qui comprend un interrupteur de sécurité 24. En aval, les différentes branches parallèles sont raccordées sur une ligne de retour 25 qui boucle le circuit vers la source d'alimentation électrique basse tension 49.

Pour chacune des diodes laser 16 considérée individuellement, l'interrupteur de sécurité 24, l'interrupteur de commande 28 correspondant à cette diode et la diode laser elle-même sont montés en série.

Dans l'architecture illustrée sur la figure 4, chacune des diodes laser 16 est commandée de façon indépendante par un interrupteur de commande 28 séparé. Il y a donc autant d'interrupteurs de commande que d'initiateurs pyrotechniques 12 à commander. Cela présente l'avantage d'autoriser la commande des mises à feu de manière totalement libre.

Sur la figure 5, on a représenté une variante de la deuxième forme de réalisation de l'invention, permettant de réduire le nombre des interrupteurs de commande 28. Dans ce cas, chaque centrale de commande 10 comprend toujours autant de diodes laser 16 que de sorties 18. Toutefois, au lieu d'être montées sur des branches parallèles séparées dans le circuit électrique, les diodes laser 16 sont connectées électriquement entre elles de façon à former une matrice de n lignes et m colonnes.

Plus précisément, les diodes laser 16 de chaque ligne sont montées en série avec un premier interrupteur de commande 28a et les sorties des diodes laser 16 de chaque colonne sont reliées entre elles et connectées à une ligne de retour 25 incluant un deuxième interrupteur de commande 28b.

Dans cet agencement, il est possible ce commander individuellement les diodes laser 16 de la colonne la plus à gauche en fermant l'interrupteur 28a de la ligne correspondante et l'interrupteur 28b raccordé sur la sortie de cette colonne. En revanche, la commande individuelle des diodes laser 16 situées dans les autres colonnes n'est pas possible. Ainsi, La commande d'une diode laser quelconque de la matrice ne peut se fait qu'en commandant simultanément toutes les diodes laser situées sur la même ligne et en amont, c'est-à-dire à gauche de la diode laser considérée sur la figure 5.

L'agencement qui vient d'être décrit en se référant à la figure 5 a toutefois pour avantage de réduire sensiblement le nombre d'interrupteurs de commande, puisqu'au lieu d'être égal au nombre total des diodes (par exemple, environ 100 pour chaque groupe) il est égal dans ce cas à la somme du nombre de lignes et du nombre de colonnes de la matrice de diodes laser (par exemple, environ 20).

Dans la deuxième forme de réalisation qui vient d'être décrite en se référant aux figures 3 à 5, une défaillance supposée de l'une des lignes peut être détectée depuis l'extrémité de celle-ci, au moyen de dispositifs ce contrôle conventionnels (réflectrométrie, échométrie).

## Revendications

1. Application à la démolition de bâtiments ou de structures naturelles d'une installation comprenant au moins deux groupes indépendants de composants, incluant chacun :
- une centrale de commande (10) à plusieurs sorties (18), comportant au moins une source laser (16) et au moins un interrupteur (28) de commande de ladite source laser, dont une fermeture provoque l'émission, par la source laser, d'un premier faisceau laser à au moins l'une desdites sorties (18) ;
- des initiateurs pyrotechniques (12) à commande optique, disposés en des emplacements déterminés d'une structure à détruire ; et
- des fibres optiques (14) reliant chacun des initiateurs (12) pyrotechniques à l'une des sorties (18) de la centrale de commande (10).

2. Application selon la revendication 1, dans laquelle les sources laser (16) sont des sources à barreau solide pompé, fonctionnant en mode relaxé, chaque centrale de commande (10) comprenant une seule source laser et un premier coupleur diviseur optique (22) présentant une entrée optique primaire (30) apte à recevoir le faisceau laser émis par la source laser, et plusieurs sorties formant les sorties (18) de la centrale de commande (10).

3. Application selon la revendication 2, dans laquelle, dans chacun des groupes, au moins certaines des fibres optiques (14) relient plusieurs initiateurs pyrotechniques (12) à l'une des sorties de la centrale de commande (10) au travers d'au moins un deuxième coupleur diviseur optique (20).

4. Application selon l'une quelconque des revendications 2 et 3, dans laquelle chaque centrale de commande (10) comprend une entrée optique secondaire (40) et des premiers moyens de renvoi (42,44) aptes à diriger un faisceau laser supplémentaire pénétrant dans la centrale de commande par son entrée optique secondaire (40), vers l'entrée optique primaire (30) du premier coupleur diviseur optique (22) de cette centrale de commande, une source laser supplémentaire (48) commune à tous les groupes étant apte à émettre ledit faisceau laser supplémentaire.

5. Application selon l'une quelconque des revendications 2 à 4, dans laquelle chaque centrale de commande (10) comprend une entrée auxiliaire de contrôle et des deuxièmes moyens de renvoi (32), aptes à établir un trajet optique dérivé entre l'entrée auxiliaire de contrôle et l'entrée optique primaire (30) du coupleur diviseur optique (22) de cette centrale de commande.

6. Application selon l'une quelconque des revendications 2 à 5, dans laquelle chaque centrale de commande (10) comprend un obturateur escamotable (32), apte à être placé entre la source laser (16) et l'entrée optique primaire (30) du coupleur diviseur optique (22).

7. Application selon les revendications 5 et 6 combinées, dans laquelle les deuxièmes moyens de renvoi sont formés sur l'obturateur escamotable (32) lorsque ce dernier occupe une position active d'obturation.

8. Application selon l'une quelconque des revendications 2 à 7, dans laquelle chaque centrale de commande (10) comprend un interrupteur de sécurité (24) monté en série avec l'interrupteur (28) de commande de la source laser (16).

9. Application selon la revendication 1, dans laquelle les sources laser sont des diodes laser (16), chaque centrale de commande (10) comprenant autant de

10. Application selon la revendication 9, dans laquelle, dans chacune des centrales de commande (10), chaque diode laser (16) est montée en série avec un interrupteur (28) de commande distinct.

11. Application selon la revendication 10, dans laquelle un interrupteur commun de sécurité (24) est monté en série avec toutes les diodes laser (16) de chaque centrale de commande (10).

12. Application selon la revendication 9, dans laquelle, dans chacune des centrales de commande (10), les diodes laser (16) forment une matrice de n lignes et m colonnes, les diodes laser de chaque ligne étant montées en série avec un premier interrupteur (28a) de commande et les sorties des diodes laser de chaque colonne étant connectées à un deuxième interrupteur (28b) de commande.

## Patentansprüche

1. Anwendung bezüglich der Zerstörung von Gebäuden oder von natürlichen Strukturen einer Installation, die mindestens zwei unabhängige Gruppen von Bestandteilen umfaßt, von denen jede aufweist:
- eine Steuerzentrale (10) mit mehreren Ausgängen (18), die mindestens eine Laserquelle (16) und mindestens einen Schalter (28) zum Steuern der Laserquelle umfaßt, dessen Schließen bzw. Einschalten das Senden durch die Laserquelle eines ersten Laserstrahls zu mindestens einem der Ausgänge (18) hervorruft,
- pyrotechnische Initialzünder (12) mit optischer Steuerung, die an bestimmten Stellen einer zu zerstörenden Struktur angeordnet sind, und
- optische Fasern (14), die jeden der pyrotechnischen Initialzünder (12) mit einem der Ausgänge (18) der Steuerzentrale (10) verbinden.

2. Anwendung nach Anspruch 1, wobei die Laserquellen (16) Quellen mit gepumptem Festkörper-Stab (sources à barreau solide pompé) sind, die im entspannten Modus (mode relaxé) arbeiten, wobei jede Steuerzentrale (10) eine einzige Laserquelle und einen ersten optischen Koppler-Teiler (22) aufweist, der einen optischen Primäreingang (30) aufweist, welcher den von der Laserquelle emittierten Laserstrahl empfangen kann, und mehrere Ausgänge, welche Ausgänge (18) der Steuerzentrale (10 bilden, aufweist.

3. Anwendung nach Anspruch 2, wobei in jeder der Gruppen mindestens bestimmte optische Fasern (14) mehrere pyrotechnische Initialzünder (12) mit einem der Ausgänge der Steuerzentrale (10) über mindestens einen zweiten optischen Koppler-Teiler (20) verbinden.

4. Anwendung nach einem der Ansprüche 2 und 3, wobei jede Steuerzentrale (10) einen optischen Sekundäreingang (40) sowie erste Umlenkmittel (42, 44) umfaßt, die einen zusätzlichen Laserstrahl, der in die Steuerzentrale durch dessen optischen Sekundäreingang (40) eindringt, zu dem optischen Primäreingang (30) des ersten optischen Kopplers-Teilers (22) dieser Steuerzentrale lenken können, wobei eine zusätzliche Laserquelle (48), die von allen Gruppen gemeinsam genutzt werden kann, den zusätzlichen Laserstrahl emittieren kann.

5. Anwendung nach einem der Ansprüche 2 bis 4, wobei jede Steuerzentrale (10) einen Hilfssteuereingang und zweite Umlenkmittel (32) umfaßt, die einen optischen Weg bzw. einen Strahlengang erstellen können, welcher zwischen dem Hilfssteuereingang und dem optischen Primäreingang (30) des optischen Kopplers-Teilers (22) dieser Steuerzentrale abgeleitet ist.

6. Anwendung nach einem der Ansprüche 2 bis 5,.wobei jede Steuerzentrale (10) einen versenkbaren bzw. zurückziehbaren Verschluß (32) aufweist, der zwischen der Laserquelle (16) und dem optischen Primäreingang (30) des optischen Kopplers-Teilers (22) angeordnet werden kann.

7. Anwendung nach den Ansprüchen 5 und 6 in Kombination, wobei die zweiten Umlenkmittel an dem versenkbaren Verschluß (32) ausgebildet sind, wenn letzterer eine aktive Verschlußposition einnimmt.

8. Anwendung nach einem der Ansprüche 2 bis 7, wobei jede Steuerzentrale (10) einen Sicherheitsschalter (24) umfaßt, der in Reihe mit dem Steuerschalter (28) der Laserquelle (16) angebracht ist.

9. Anwendung nach Anspruch 1, wobei die Laserquellen Diodenlaser (16) sind, wobei jede Steuerzentrale (10) sowohl die Diodenlaser als auch die Ausgänge (18) umfaßt, und wobei jeder Diodenlaser optisch mit einem der Ausgänge (18) verbunden ist.

10. Anwendung nach Anspruch 9, wobei in jeder der Steuerzentralen (10) jeder Diodenlaser (16) in Reihe mit einem unterschiedlichen Steuerschalter (28) angebracht ist.

11. Anwendung nach Anspruch 10, wobei ein gemeinsamer Sicherheitsschalter (24) in Reihe mit allen Diodenlasern (16) jeder Steuerzentrale (10) angebracht ist.

12. Anwendung nach Anspruch 9, wobei in jeder der Steuerzentralen (10) die Diodenlaser (16) eine Matrix aus n Reihen und m Spalten bilden, wobei die Diodenlaser jeder Reihe in Reihe mit einem ersten Steuerschalter (28a) angebracht sind, und die Ausgänge der Diodenlaser jeder Spalte mit einem zweiten Steuerschalter (28b) verbunden sind.

## Claims

1. Application to the demolition of buildings or natural structures of an installation including at least two independent groups of components, each comprising:
- a control unit (10) with several outputs (18), each comprising at least one laser source (16) and at least one control switch (28) for the said laser source, in which closure will cause the laser source to emit a laser beam at one or more of the said outputs (18);
- optically controlled pyrotechnic initiators (12) placed at determined locations in the structure to be demolished; and
- optical fibres (14) connecting each of the pyrotechnic initiators (12) to one of the outputs (18) of the control unit (10).

2. Application according to claim 1, in which the laser sources (16) are sources with a pumped solid rod, operating in relaxed mode, each control unit (10) comprising a single laser source and a first optical divider coupler (22) with a primary optical input (30) capable of receiving the laser beam emitted by the laser source, and several outputs forming outputs (18) from the control units (10).

3. Application according to claim 2, in which at least some optical fibres (14) in each group connect several pyrotechnic initiators (12) to one of the outputs of the control unit (10) through at least one second optical divider coupler (20).

4. Application according to either of the claims 2 and 3, in which each control unit (10) comprises a secondary optical input (40) and feedback means (42, 44) capable of steering an additional laser beam penetrating into the control unit through its secondary optical input (40), to the primary optical input (30) of the optical divider coupler (22) for this control unit, an additional laser source (48) common to all groups being capable of emitting the said supplementary laser beam.

5. Application according to any one of the claims 2 to 4, in which each control unit (10) comprises an auxiliary control input and second feedback means (32), capable of setting up a bypass optical path between the auxiliary control input and the primary optical input (30) to the optical divider coupler (22) in this control unit.

6. Application according to any one of the claims 2 to 5, in which each control unit (10) comprises a retractable shutter (32) that may be placed between the laser source (16) and the primary optical input (30) to the optical divider coupler (22).

7. Application according to claims 5 and 6 combined, in which the second feedback means are formed on the retractable shutter (32) when the shutter occupies its active closed position.

8. Application according to any one of the claims 2 to 7, in which each control unit (10) comprises a safety switch (24) installed in series with the laser source control switch (16).

9. Application according to claim 1, in which the laser sources are laser diodes (16), each control unit (10) comprising one laser diode (16) for each output, and each laser diode (16) being optically connected to one of these outputs.

10. Application according to claim 9, in which each laser diode (16) in each control unit (10) is installed in series with a separate control switch (28).

11. Application according to claim 10, in which a common safety switch (24) is installed in series with all laser diodes (16) in each control unit (10).

12. Application according to claim 9, in which the laser diodes (16) in each control unit (10) form a matrix of n rows and m columns, the laser diodes in each row being installed in series with a first control switch (28a) and the outputs of the laser diodes in each column being connected to a second control switch (28b).
